# DEMANDE DE BREVET EUROPEEN

(11) **EP 0 238 721 A2**
(43) Date de publication de la demande: **30.09.1987**
(21) Numéro de dépôt: 86116571.0
(22) Date de dépôt: 28.11.1986
(51) Int. Cl.: H01H 9/16, H01H 13/58, H01H 13/02

(54) **Interrupteur perfectionné**

(30) Priorité: 24.03.1986 ES 293339 U
(71) Demandeur: MECANISMOS AUXILIARES INDUSTRIALES S.A. M.A.I.S.A., E-43800 Valls, Tarragona (ES)
(72) Inventeur: Fernandez Martin, Manuel, Valls, ( Tarragona ), (ES)
(74) Mandataire: Lorenz, Wilhelm (DE)

(57) **Abrégé**

L'interrupteur selon l'invention est constitué par une carcasse (10) sensiblement prismatique et creuse. Sur sa partie inférieure est fixée une plaque-support (11), où les différents contacts fixes sont installés. La carcasse (10) guide le déplacement d'un bouton de commande (12), sur la base supérieure (13) duquel un symbole correspondant à la fonction à réaliser a été imprimé. Ce bouton est muni d'un tambour (22) avec plans inclinés (23) sous forme de dent de scie qui agissent sur les plans inclinés (15) d'un rouleau (16) placé dans la zone centrale de la carcasse (10) en position flottante, car dans sa zone intérieure est installé un ressort (18) dont une extrémité s'appuie sur la plaque-support (11), tandis que l'autre s'appuie sur une rondelle (17) solidaire du rouleau (16), la zone centrale de la plaque-support (11) ayant une lampe (19) qui est en partie placée à l'intérieur du rouleau (16).

## Description

Le présent Modèle d'Utilité consiste, tel que son énoncé indique, en un "INTERRUPTEUR PERFECTIONNE", dont les nouvelles caractéristiques de construction, conformation et dessin, accomplissent la mission spécifique pour laquelle il a été conçu et dont la sécurité et l'efficacité sont maximales.

Cet interupteur est particulièrement conçu pour son utilisation, de préférence, dans l'industrie automobile.

Comme il est connu, il est de plus en plus fréquent que les interrupteurs utilisés dans l'automobile soient éclairés d'une couleur donnée lorsqu'ils ne sont pas actionnés, la couleur du bouton de commande changeant lorsqu'il a été poussé, ce qui est for apprécié par l'utilisateur car, de cette façon, il est relativement facile de constater la situation où l'interrupteur en question se trouve.

Cet interrupteur est constitué fondamentalement par une carcasse où un bouton de commande est adapté et sur la base supérieure duquel est dessiné le symbole correspondant à sa fonction.

Cet interrupteur est équipé, à son tour, dans sa partie centrale, d'un rouleau qui a à l'extrémité supérieure un disque solidaire divisé en secteurs. Ce disque, en étant activé par le bouton de commande, provoque un pivotement dans ce rouleau, dans le même sens, dans un angle toujours identique à celui qui a été calculé au préalable.

Ce disque placé sur la partie supérieure du rouleau est imprimé alternativement en deux couleurs différentes, sa conformation coïncidant avec des trous fixes faits également sous forme de secteurs et ayant le même angle dont les couleurs du disque ont été faites, avec quoi, ces trous étant en position altérnative, l'on évite le mélange des couleurs, le résultat étant qu'une position de l'interrupteur coïncide parfaitement avec une seule couleur imprimée sur le disque par le fait des trous qui y sont faits, ce qui permet que le symbole imprimé sur la partie supérieure du bouton de commande soit éclairé grâce à la lumière d'une ampoule placée dans la zone centrale du rouleau, ce qui fait que lorsqu'on pousse à nouveau le bouton de commande, le rouleau tourne en entraïnant, par conséquent, le disque, avec quoi l'on fait coïncider l'autre couleur imprimée sur celui-ci et grâce à quoi on obtient un changement de couleur du symbole.

Sur la partie latérale inférieure du rouleau, il a été pratiqué des encoches dont la distribution est égale à deux fois l'angle de pivotement du rouleau, ce qui permet, à chaque actionnement de l'interrupteur, que l'extrémité d'un levier coudé soit une fois sur la surface latérale du rouleau et l'autre à l'intérieur de l'encoche, cette différence de position se transformant en un mouvement pivotant du levier par rapport à son centre de pivotement.

L'extrémité libre de ce levier est logée à l'extrémité d'un balancier qui devient le contact mobile, ce balancier étant parfaitement positionné et assemblé au levier du fait qu'il est appelé constamment par un ressort qui assure, à son tour, que l'extrémité du levier exerce une pression constante sur le rouleau.

Evidemment, le mouvement de pivotement du rouleau provoque que l'extrémité du levier en se déplaçant rompe le point d'équilibre du ressort, ce qui entraîne un déplacement soudain du balancier qui devient le contact mobile, celui-ci se déplaçant jusqu'à la rencontre du contact fixe correspondant où il trouve appui en maintenant cette position jusqu'à ce que le bouton de commande de l'inter rupteur soit à nouveau actionné, ce qui provoquerait que ce contact mobile surpasse à nouveau le centre d'équilibre du ressort et retrouve sa position de départ en s'appuyant sur l'autre contact fixe.

A son tour, et grâce à la conformation du levier, il permet, avant de rompre le point d'équilibre du ressort, de déplacer le contact mobile sur son contact fixe correspondant, en provoquant un frottement du point du contact mobile avant que son déplacement soudain d'un contact fixe à l'autre ne soit provoqué, ce qui permet d'obtenir l'auto-nettoyage de la zone de contact.

D'autres détails et caractéristiques concernant le présent Modèle se mettront en évidence au cours de la description qu'on fournit ci-après, où l'on se rapporte aux dessins annexes à ce Mémoire et où, de façon quelque peu schématique, les détails les plus importants sont représentés. Ces détails sont fournis à titre d'exemple, et ils se rapportent à une éventuelle réalisation pratique, mais elle n'est pas limitée aux détails qui y sont exposés. Par conséquent, cette description doit être considérée comme une illustration sans nulle sorte de limitations.
La figure n^{o} 1 est une vue avant en élévation d'une coupe de l'interrupteur faisant l'objet de ce Modèle d'Utilité.
La figure n^{o} 2 est une vue de côté en élévation d'une coupe de l'interrupteur en question où l'on peut voir les différents éléments dont il est composé.
La figure n^{o} 3 est une vue de dessus d'une coupe où l'on peut voir l'actionnement du contact mobile.
La figure n^{o} 4 est un détail de l'interrupteur vu de dessus où l'on peut voir les différentes positions que le contact mobile peut prendre.
La figure n^{o} 5 est un détail du développement du rouleau où l'on peut voir comment il est déplacé lorsque le bouton de commande correspondant est poussé.
La figure n^{o} 6 est une vue de côté d'une coupe en élévation du bouton de commande.

Sur les figures annexes, on peut voir que cet interrupteur est composé par une carcasse (10) sensiblement prismatique et creuse, sur la partie inférieure de laquelle est fixée une plaque-support (11) où les différents contacts sont installés.

Cette carcasse guide à son tour le déplacement du bouton de commande (12), sur la base supérieure (13) duquel est dessiné le symbole correspondant à la fonction dont cet interrupteur est chargé.

A son tour, ce bouton est équipé d'un tambour d'actionnement (22) qui agit sur des plans inclinés (15) dont le rouleau (16) placé sur la zone centrale de cet interrupteur est muni, la position de ce rouleau étant flottante du fait que dans sa partie intérieure une rondelle (17) a été accouplée servant d'appui à un ressort (18) dont l'extrémité inférieure s'appui à son tour sur la plaque-support (11), qui, à son tour, sert d'appui à une lampe conventionnelle (19) placée dans la zone centrale du rouleau (16).

Sur la base supérieure de ce rouleau (16) est solidarisé un disque (20) divisé en secteurs et qui a un angle identique à l'angle de pivotement du rouleau (16) qui tourne lorsqu'on pousse le bouton de commande (12), les secteurs de ce disque (20) étant fabriqués dans un matériau translucide et sur lesquels deux couleurs différentes alternées sont imprimées.

Sur le disque (20), des fenêtres fixes (21) sont installées sous forme de secteurs ayant le même angle dont les couleurs ont été imprimées sur le disque (20) et, la distance existante entre les fenêtres (21) et le disque (20) étant minimale, l'on obtient sur une position de l'interrupteur la couleur du symbole (13) imprimé sur le bouton (12), tandis que l'autre position sera coloriée avec l'autre couleur du disque (20).

Le déplacement pivotant du rouleau (16) est obtenu - voir figure n^{o} 5 - grâce au fait que le rouleau (16) est équipé sur sa face latérale d'une série de plans inclinés (15) sous forme de dents de scie sur lesquels agissent des pieds fixes de retention (14) qui se terminent par un plan dont l'inclinaison est légèrement supérieure à celle des plans inclinés (15), un tambour (22) muni d'une autre série de plans inclinés (23) faisant partie à son tour du bouton de commande lui-même.

Il est évident que lorsque l'on appuie sur le bouton de commande (12), les pieds de retention (14) se trouvant dans la zone la plus basse des plans inclinés (15), cela empêche le déplacement pivotant du rouleau (16) à cause de l'incidence de cela sur les sommets des plans inclinés (23) du tambour (22) faisant partie du bouton de commande (12), ce qui provoque un déplacement vertical du rouleau (16) vers la partie inférieure jusqu'à ce que les sommets supérieurs des plans inclinés (15) du rouleau (16) surpassent les pieds de retention (14), ce qui permet au rouleau (16) en ce moment-là de tourner dans le sens de la flèche (24), ce tour étant limité précisément du fait que les pieds de retention (14) sont à nouveau placés à l'extrémité inférieure du plan incliné (15) lorsque le bouton de commande (12) n'est plus actionné, ce qui permet de répéter le déplacement du rouleau (16), en toute logique, au fur et à mesure que le bouton de commande est actionné, ce qui provoque, en définitive, le changement de couleur du symbole imprimé sur le bouton de commande.

La partie la plus basse du rouleau (16) porte sur sa face latérale des encoches (25) d'un diamètre inférieur à celui de la face latérale de ce rouleau (16), ces encoches étant distribuées selon un angle double à l'angle de pivotement du rouleau (16), ce qui permet de réussir que, lorsqu'on appuie sur le bouton de commande (12) - ce qui fait tourner le rouleau (16) - la position des encoches (25) prend un mouvement de déplacement idéntique à celui du rouleau.

En même temps, sur la plaque support (11) est installé l'axe (26) sur lequel est solidaire, de façon articulée, le levier (27), qui se termine à une extrémité par un talon (28) en contact permanent avec le rouleau (16), le déplacement de celui-ci faisant en sorte que ce talon (28) soit placé à l'intérieur de l'encoche (25), ou sur la face latérale de ce rouleau, ce qui provoque, par conséquent, un tour du levier (27) autour de l'axe (26).

A l'extrémité du levier (27) un axe (29) est installé dont le positionnement est à l'intérieur du logement mis en oeuvre à cet effet dans le contact mobile (30), qui est à son tour parfaitement positionné du fait qu'il est appelé en permanence par le ressort (31) dont une extrémité est solidaire de la carcasse, tandis que l'autre extrémité est reliée au contact mobile (30).

Evidemment, lorsque le pivotement du levier (27) se produit, l'on obtient tout d'abord un déplacement en longueur du contact mobile (30), un frottement se produisant sur le contact fixe sur lequel il est appuyé afin de provoquer, ensuite, et au fur et à mesure que le pivotement du levier (27) a lieu, que la ligne d'équilibre du ressort (31) soit rompue, ce qui permet d'obtenir le déplacement soudain du contact mobile (30) qui agit alors sur l'autre contact fixe (32).

Logiquement, lorsqu'on appuie à nouveau sur le bouton de commande (12), et du fait du mouvement pivotant du rouleau (16), le levier (27) se déplace à nouveau au sens inverse, ce qui fait déplacer le contact mobile (30) à l'autre position de celui-ci.

La conception de cet interrupteur permet d'y installer un autre ensemble de levier (27) et contact mobile (30) dans une position opposée, ce qui permet, avec un seul mécanisme, de doubler ses fonctions, cet interrupteur pouvant être utilisé de ce fait, dans un grand nombre d'applications.

Après l'observation des dessins et l'explication ci-dessus s'y rapportant, on comprendra que le Modèle faisant l'objet du présent Mémoire permet une construction simple et efficace pouvant être mise en oeuvre facilement, ce qui constitue, sans aucun doute, une performance industrielle.

Nous consignons, aux effects opportuns, que dans l'objet constitué par le présent Modèle pourront être introduites toutes les variations et les modifications de détail que les circonstances et la pratique pourront conseiller, pourvu que les variantes introduites éventuellement ne viennent à altérer ou à modifier l'essence résumée dans les REVENDICATIONS suivantes.

## Revendications

Première.- "INTERRUPTEUR PERFECTIONNE" caractérisé en ce qu'il est constitué par une carcasse (10) sensiblement prismatique et creuse, sur la partie inférieure de laquelle est fixée une plaque-support (11) où se trouvent installés les différents contacts fixes, cette carcasse (10) guidant le déplacement du bouton de commande (12) sur la base supérieure duquel (13) un symbole correspondant à la fonction à réaliser a été imprimé, ce bouton étant muni d'un tambour (22) ayant à son tour de plans inclinés (23) sous forme de dent de scie qui agissent sur les plans inclinés (15) dont on a muni le rouleau (16) placé dans la zone centrale de la carcasse (10) en position flottante, grâce au fait que dans sa zone intérieure est installé un ressort (18) dont une extrémité est appuyée sur la plaque-support (11), tandis que l'autre s'appuie sur une rondelle (17) solidaire du rouleau (16), la zone centrale de la plaque-support (11) ayant une lampe (19) qui est en partie placée à l'intérieur du rouleau (16).

Deuxième.- "INTERRUPTEUR PERFECTIONNE", selon la revendication précédente, caractérisé en ce que la base supérieure du rouleau (16) est solidaire d'un disque (20) divisé en secteurs ayant un angle indentique à l'angle de pivotement du rouleau (16), se déplaçant à la suite de l'actionnement du bouton de commande (12), les secteurs de ce disque (20) étant fabriqués dans un matériau translucide et sur lequel deux couleurs différentes sont imprimées de façon alternée, le disque (20) ayant deux fenêtres fixes (21) mises en oeuvre également sous forme de secteurs et ayant le même angle dont les couleurs ont été imprimées sur le disque (20), avec quoi, la distance existante entre les fenêtres (21) et le disque (20) étant minimale, l'on obtient la couleur du symbole (13) instal lé sur le bouton (12) dans une position de l'interrupteur, tandis que dans l'autre position, le bouton prend le coloris de l'autre couleur imprimée sur le disque (20).

Troisième.- "INTERRUPTEUR PERFECTIONNE", selon les revendications précédentes, caractérisé en ce que le déplacement pivotant du rouleau (16) est obtenu du fait que sa partie latérale a été munie d'une série de plans inclinés (15) sous forme de dent de scie sur lesquels agissent les pieds de retention (14) qui se terminent par un plan ayant une inclinaison plus prononcée que la dent de scie (15), et qu'il existe en même temps, faisant partie du bouton de commande (12), un tambour fixe (22) muni à son tour d'une autre série de plans inclinés (23) placés sur la projection des plans inclinés (15) du rouleau (16), ce qui fait que, lorsqu'on déplace le bouton (12), les plans inclinés du tambour (22) agissent sur les plans inclinés (15) du rouleau (16), celui-ci se déplaçant vers la zone inférieure jusqu'à surpasser les pieds (14), démarrant cet instant même le pivotement du rouleau (16), celui-ci étant limité du fait que les pieds de retention (14) sont à nouveau placés à l'extrémité inférieure du plan incliné (15) lorsqu'on relâche le bouton de commande (12).

Quatrième.- "INTERRUPTEUR PERFECTIONNE", selon les revendications précédentes, caractérisé en ce qu'un axe (26) a été solidarisé à la plaque-support (11), sur lequel est solidaire à son tour, de façon articulée, un levier (27) qui se termine à une de ses extrémités par un talon (28) qui est en contact permanent avec le rouleau (16) grâce à l'action du ressort (31) qui appelle constamment le levier (27) du fait qu'une extrémité de celui-ci est reliée à la carcasse, tandis que l'autre extrémité est solidaire du contact mobile (30), qui est à son tour relié par articulation au levier (27) à travers son axe (29).

Cinquième.- "INTERRUPTEUR PERFECTIONNE", selon les revendications précédentes, caractérisé en ce que la face latérale du rouleau (16) est munie d'une série d'encoches (25) distribuées selon un angle double à l'angle du pivotement du rouleau (16) et que lorsque l'on appuie sur le bouton de commande (12) et que ce rouleau (16) se déplace, le talon (28) du levier (27) qui était logé dans l'encoche (25) émerge en provoquant un tour du levier (27), ce qui provoque tout d'abord un déplacement en longueur du contact mobile (30) qui touche le contact fixe (33) sur lequel il est appuyé jusqu'à surpasser la ligne d'équilibre du ressort (31) et en ce moment l'on obtient le déplacement soudain du contact mobile (30).

Sixième.- "INTERRUPTEUR PERFECTIONNE", selon les revendications précédentes, caractérisé en ce que lorsqu'on appuie à nouveau sur le bouton (12) et que l'on provoque le pivotement du rouleau (16), le talon (28) du levier (27) est placé dans l'encoche (25) du rouleau (16), ce qui permet d'obtenir le déplacement en longueur du contact mobile (30) jusqu'à surpasser la ligne d'équilibre du ressort (31), le contact mobile (30) revenant alors brusquement à sa position du départ.

Septième.- "INTERRUPTEUR PERFECTIONNE".
